# FASCICULE DE BREVET EUROPEEN

(11) **EP 2 845 988 B1**
(45) Date de publication et mention de la délivrance du brevet: **11.01.2017**
(21) Numéro de dépôt: 14183456.4
(22) Date de dépôt: 03.09.2014
(51) Int. Cl.: E06C 7/08

(54) **Echelle munie d'un dispositif de renfort à rainure et languette**
Leiter, die mit einer Verstärkungsvorrichtung mit Nut- und Federverbindung ausgestattet ist
Ladder provided with a tongue-and-groove reinforcement device

(30) Priorité: 04.09.2013 FR 1358464
(43) Date de publication de la demande: 11.03.2015
(73) Titulaire: CDH Group, 27610 Romilly sur Andelle (FR)
(72) Inventeur: Lachant, Patrick, 27610 Romilly sur Andelle (FR)
(74) Mandataire: Demulsant, Xavier

(56) Documents cités:
- US-A- 4 949 811

## Description

L'invention a trait au domaine des échelles, marchepieds, escabeaux, à montants à section en U, et plus particulièrement aux dispositifs permettant de renforcer la structure de ceux-ci.

Les échelles, marchepieds, escabeaux à montants à section en U présentent l'avantage de la légèreté, par rapport aux échelles, marchepied, escabeaux à montants à section fermée (typiquement rectangulaire). Mais ces échelles, marchepieds, escabeaux présentent l'inconvénient d'une rigidité insuffisante, en raison des profilés ouverts utilisés, qu'il est alors nécessaire de renforcer.

On connaît du document US 4 949 811 une échelle munie de montants à section en U et de marches, et également munie de consoles d'équerrage montées à la jonction entre les marches et les montants pour rigidifier l'assemblage.

Dans la pratique, on constate que ce type de montage ne va cependant pas sans inconvénient. Plus précisément, on constate que la rigidité en torsion, à l'interface entre la marche et la console, est insuffisante.

Un objectif est par conséquent de proposer une échelle munie de renforts conçus pour présenter une rigidité accrue en torsion.

A cet effet, il est proposé une échelle selon la revendication 1.

Le dispositif de renfort de cette échelle permet d'améliorer la tenue de l'échelle aux efforts de cisaillement auxquels la marche est soumise en utilisation, à son interface avec les montants.

Diverses caractéristiques supplémentaires peuvent être prévues, seules ou en combinaison :
- la languette est formée en saillie à partir d'une face inférieure d'une âme de la marche ;
- la console comprend un boîtier propre à venir s'emboîter dans la marche, la rainure étant formée en creux dans une paroi supérieure du boîtier ;
- la console comprend un étai reliant le boîtier au montant ;
- l'étai présente une extrémité supérieure fixée au boîtier, et une extrémité inférieure fixée au montant ;
- l'extrémité supérieure de l'étai est munie d'une échancrure emboîtée sur la languette ;
- la console se présente sous forme d'une pièce monobloc comprenant une paroi supérieure dans laquelle est formée la rainure, et deux parois latérales sensiblement triangulaires fixées à la marche et au montant ;
- la console se présente sous forme d'une pièce monobloc comprenant une paroi supérieure sur un bord libre de laquelle est formée la rainure, et une paroi latérale sensiblement triangulaire fixée à la marche et au montant ;
- en variante, la languette est formée en saillie à partir d'une face interne d'un rebord de la marche, la console présentant une section supérieure dans laquelle est creusée la rainure ;
- la marche présente une lèvre qui s'étend en regard du rebord, propre avec celui-ci à enserrer la section supérieure de la console.

D'autres objets et avantages de l'invention apparaîtront à la lumière de la description de modes de réalisation, faite ci-après en référence aux dessins annexés dans lesquels :
- la figure 1 est une vue en perspective, de dessous, montrant une échelle munie de consoles d'équerrage selon un premier, un deuxième et un troisième mode de réalisation, dont les détails respectifs sont montrés en médaillons ;
- la figure 2 est une vue en coupe d'une marche et d'une console de l'échelle de la figure 1 ;
- la figure 3 est une vue en perspective de dessous montrant une échelle munie de consoles d'équerrage selon un quatrième et un cinquième mode de réalisation, dont les détails respectifs sont montrés en médaillons ;
- la figure 4 est une vue de détail en perspective montrant une échelle munie d'une console d'équerrage, selon un sixième mode de réalisation ;
- la figure 5 est une vue partielle en section, selon le plan de coupe V-V de la figure 4 ;
- la figure 6 est une vue de détail en perspective montrant une échelle munie d'une console d'équerrage, selon un septième mode de réalisation ;
- la figure 7 est une vue partielle en section, selon le plan de coupe VII-VII de la figure 6 ;
- la figure 8 est une vue de détail en perspective montrant une échelle munie d'une console d'équerrage, selon un huitième mode de réalisation ;
- la figure 9 est une vue partielle en section, selon le plan de coupe IX-IX de la figure 8.

On a représenté sur les figures une échelle 1. Cette échelle 1 peut être utilisée seule ou être intégrée à un marchepied ou encore un escabeau, ces deux derniers termes pouvant être considérés comme synonymes. L'échelle **1** comprend un plan **2** de montée ayant une paire de montants **3** sensiblement parallèles ou convergeant vers une extrémité supérieure, et une ou plusieurs marches **4** reliant transversalement les montants **3.**

Dans les exemples illustrés sur les figures 1 et 3, l'échelle **1** comprend quatre marches **4.** En variante, l'échelle **1** pourrait comprendre un nombre de marches inférieur (néanmoins supérieur ou égal à un) ou supérieur. A des extrémités inférieures, les montants **3** sont de préférence munis de patins antidérapants.

Les montants **3** sont formés de profilés métalliques (par exemple en aluminium ou en alliage d'aluminium, ou encore en matériau composite, typiquement en fibre de verre ou de lin noyée dans une résine thermodurcissable, auquel cas les montants **3** sont réalisés de préférence par pultrusion), à section en U. Chaque montant **3** présente ainsi une paroi **5** de fond et deux retours **6** en équerre.

Chaque marche **4** présente en section un profil en U, et comprend une âme **7** et deux rebords **8** qui bordent l'âme **7.** Comme on le voit sur la section de la figure 2, les rebords **8** ne sont pas nécessairement à angle droit par rapport à l'âme **7,** mais peuvent s'étendre obliquement, de sorte qu'en position horizontale de l'âme **7** les montants **3** puissent être inclinés pour améliorer l'ergonomie du plan **2** de montée. Cette configuration est particulièrement adaptée à la réalisation de marchepieds.

Les marches **4** sont formées de profilés métalliques (par exemple en aluminium ou en alliage d'aluminium).

La réalisation des montants **3** et des marches **4** sous forme de profilés à section en U est avantageuse en raison des gains de poids réalisés. Cependant, il est nécessaire de consolider l'assemblage, par nature moins solide que celui des échelles à montants et marches (ou barreaux) à section à profil fermé, assemblées typiquement par bouterollage. C'est pourquoi l'échelle **1** comprend, pour chaque marche **4,** au moins une console **9** d'équerrage qui joint chaque marche **4** à l'un au moins des montants **3** (et de préférence une console **9** pour chaque montant **3)**.

En outre, afin de rigidifier l'assemblage des marches **4** et des montants **3,** l'échelle **1** comprend au moins un dispositif **10** de renfort à rainure **11** et languette **12** entre la marche **3** et la console **9.**

La languette **12** peut être formée en saillie sur la marche **4.** Dans ce cas, la rainure **11** est creusée de manière complémentaire à la languette **12** dans la console **9.** Sept premiers modes de réalisation, illustrés sur les figures 1 à 7, correspondent à cette configuration.

Inversement, la languette **12** peut être formée en saillie sur la console **9,** auquel cas la rainure **11** est creusée de manière complémentaire à la languette **12** dans la marche **4.** Un huitième mode de réalisation illustré sur les figures 8 et 9, correspond à cette configuration.

Dans les cinq premiers modes de réalisation (figures 1 à 3), la languette **12** est formée en saillie à partir d'une face **13** inférieure de l'âme **7** de la marche **4.**

Dans un premier mode de réalisation, illustré par le médaillon du haut sur la figure 1, la console **9** se présente sous forme d'un boîtier **14** présentant en section (figure 2) un contour fermé, ici en forme de parallélogramme. Le boîtier **14** est de forme complémentaire de la marche **4,** dans laquelle il vient s'emboîter à la jonction avec le montant **3.** Le boîtier **14** comprend une paroi **15** supérieure, une paroi **16** inférieure et deux parois **17** latérales qui relient celles-ci. Comme on le voit dans le médaillon et sur la figure 2, les parois **17** latérales sont pourvues de feuillures **18** dans lesquelles viennent s'emboîter les rebords **8** de la marche **4.** En outre, la rainure **11** du dispositif **10** de renfort est creusée dans la paroi **15** supérieure, au droit de la languette **12.** Lors de l'emboîtement de la marche **4** sur le boîtier **14,** la languette **12** vient se loger dans la rainure **11,** avec de préférence un jeu de quelques dixièmes de millimètres tout au plus, pour permettre un montage à la fois facile et suffisamment rigide.

La fixation de la console **9** au montant **3** est réalisée par rivetage et/ou par vissage. Dans l'exemple illustré, un rivetage est réalisé pour fixer ensemble un retour **6** en équerre du montant **3,** un rebord **8** de la marche **4** et une paroi **17** latérale du boîtier **14.** En outre, un complément de fixation par vissage peut être réalisé au moyen d'une vis **19** qui vient se prendre dans la paroi **5** de fond du montant **3** au travers d'un alésage **20** formé en saillie sur la paroi **16** inférieure du boîtier **14.**

Dans un deuxième mode de réalisation, illustré par le médaillon du milieu sur la figure 1, la console **9** comprend non seulement un boîtier **14** tel que décrit ci-dessus dans le premier mode de réalisation (monté de la même manière à la jonction entre la marche **4** et chaque montant **3**), mais également un étai **21** fixé d'une part au boîtier **14** et d'autre part au montant **3.**

Plus précisément, l'étai **21,** qui se présente de préférence sous forme d'une lamelle métallique (par exemple en acier à ressort), présente un corps **22** qui s'étend obliquement entre le boîtier **14** et le montant **3,** une extrémité **23** supérieure solidaire du boîtier **14,** et une extrémité **24** inférieure solidaire du montant **3.**

L'extrémité **23** supérieure, repliée par rapport au corps **22,** est fixée au boîtier **14** par l'intermédiaire de la vis **19** de fixation du boîtier **14** au montant **3.** En d'autres termes, l'extrémité **23** supérieure de l'étai **21** est pincée entre la tête de la vis **19** et le boîtier **14.** L'extrémité **24** inférieure, également repliée par rapport au corps **22,** est fixée à la paroi **5** de fond du montant **3** par vissage ou, comme illustré, par rivetage.

Comme on le voit bien dans le médaillon, l'extrémité **23** supérieure est munie d'une échancrure **25** qui vient s'emboîter sur la languette **12** pour consolider le montage, et en particulier pour le rendre plus raide en torsion.

Dans un troisième mode de réalisation, illustré par le médaillon du bas sur la figure 1, la console **9** comprend un boîtier **14** tel que décrit ci-dessus dans le premier mode de réalisation, ainsi qu'un étai **21** similaire à celui du deuxième mode de réalisation. Cependant le boîtier **14** est monté non à la jonction entre la marche **4** et le montant **3,** mais sensiblement au centre de la marche **4.** La fixation du boîtier **14** à la marche **4** est réalisée au moyen d'un rivet **26** qui assure la fixation de chaque paroi **17** latérale du boîtier **14** à un rebord **8** de la marche **4.** Le ou chaque étai **21** (en l'espèce, deux étais **21** sont prévus de part et d'autre du boîtier **14**) relie obliquement chaque face d'extrémité du boîtier **14** au montant **3** en regard. Les extrémités **23** supérieures des étais **21** et le boîtier **14** sont conjointement solidarisés au moyen d'une vis **19** traversant l'alésage **20** formé dans la paroi **16** inférieure du boîtier **14.** La fixation des extrémités **24** inférieures des étais **21** aux parois **5** de fond des montants **3** respectifs est de préférence réalisée par rivetage. De même que dans le deuxième mode de réalisation, les échancrures **25** des extrémités **23** supérieures des étais **21** sont emboîtées, de part et d'autre du boîtier **14,** sur la languette **12,** au bénéfice de la rigidité en torsion du montage.

Dans un quatrième mode de réalisation, illustré par le médaillon du bas sur la figure 3, la console **9** se présente sous forme d'une pièce monobloc en équerre, et comprend une paroi **15** supérieure, dans laquelle est pratiquée la rainure **11** du dispositif **10** de renfort, et deux parois **17** latérales sensiblement triangulaires, qui sont fixées à la fois aux rebords **8** de la marche **4** et aux retours **6** en équerre du montant **3** (notamment par rivetage). Dans l'exemple illustré, la console **9** est fermée par un chant **27** qui relie les bords des parois **17** latérales.

La rainure **11** vient s'emboîter sur la languette **12,** et consolide en torsion le montage.

Dans un cinquième mode de réalisation, illustré par le médaillon du haut sur la figure 3, la console **9** présente une paroi **15** supérieure dans laquelle est pratiquée la rainure **11** du dispositif **10** de renfort, et une paroi **17** latérale sensiblement triangulaire, fixée à l'un des rebords **8** de la marche **4** (notamment par rivetage). Comme on le voit sur la figure 3, la rainure **11** s'étend sur un bord libre de la paroi **17** supérieure. Cette configuration présente l'avantage de la légèreté et de l'économie de matière, tout en offrant un bon compromis en matière de rigidité en torsion.

Dans un sixième mode de réalisation, illustré sur les figures 4 et 5, la languette **12** est formée en saillie à partir d'une face interne d'un rebord **8** de la marche **4.**

La console **9** se réduit sensiblement à un plat métallique ayant une section **28** supérieure sensiblement rectangulaire dans laquelle est formée la rainure **11,** et une section **29** inférieure qui, comme dans l'exemple illustré, peut présenter (pour des raisons de légèreté et d'ergonomie) un contour sensiblement triangulaire. La fixation de la console **9** peut être réalisée par rivetage. Un premier rivet **30** réalise ainsi l'assemblage conjoint de la marche **4,** d'un retour **6** du montant **3** et de la section **28** supérieure de la console **9.** Un deuxième rivet **31** réalise l'assemblage de la section **29** inférieure de la console **9** et du retour **6** du montant **3.** Un troisième rivet **32** réalise l'assemblage de la section **28** supérieure de la console **9** et du rebord **8** de la marche **4.** Comme on le voit bien sur la figure 5, la section **28** supérieure de la console **9** peut être réalisée en feuillure par rapport à la section **29** inférieure, pour faciliter le montage de la marche **4** et épouser correctement le rebord **8** de celle-ci.

Dans un septième mode de réalisation, illustré sur les figures 6 et 7 et variante du sixième mode de réalisation, la console **9** est similaire à celle de ce dernier. La marche **4** diffère par la présence d'une lèvre **33** formée intérieurement en saillie en regard du rebord **8,** pour venir enserrer la section **28** supérieure de la console **9.** Cette lèvre **33,** qui s'étend à partir d'une jonction entre l'âme **7** et le rebord **8,** jusqu'au voisinage de la languette **12** (mais sans l'atteindre), assure un pincement rigide de la console **9,** ce qui permet de faire l'économie du troisième rivet, comme on le voit bien sur la figure 6.

Le huitième mode de réalisation, illustré sur les figures 8 et 9, correspond à une inversion du sixième mode de réalisation. La console **9** se présente sous forme d'un plat métallique ayant une section **28** supérieure munie d'une face interne à partir de laquelle la languette **12** est formée intérieurement en saillie, et une section **29** inférieure de forme sensiblement triangulaire. La rainure **11** est formée en creux dans une face externe du rebord **8** de la marche **4.** Le rebord **8** s'étend alors légèrement en retrait par rapport à l'âme **7,** d'une distance sensiblement égale à l'épaisseur de la console **9,** de sorte à permettre le montage de celle-ci entre le retour **6** en équerre du montant **3** et le rebord **8** de la marche **4,** avec la languette **12** emboîtée dans la rainure **11.**

La fixation conjointe de la marche **4,** de la console **9** et du montant **3** est de préférence réalisée par rivetage, en l'espèce au moyen d'une paire de rivets **30, 31.** Un troisième rivet **32** assure en outre une fixation complémentaire de la section **28** supérieure de la console **9** sur le rebord **8** de la marche **4.**

Quel que soit le mode de réalisation retenu, le dispositif **10** de renfort par rainure **11** et languette **12** permet de consolider le montage en rendant l'interface marche-console plus résistant aux efforts de torsion.

La réalisation de la languette **12** sous forme d'une lame de matière en saillie permet de réaliser des économies de matière. Cette conception permet, en outre, de réaliser la pièce portant la languette **12** (la marche **4** ou la console **9**) par filage. De même, la rainure **11,** de faible largeur et de faible profondeur, consomme peu de matière et peut être issue de filage.

## Revendications

1. Echelle (**1**) comprenant :
- une paire de montants (**3**) à section en U, ayant une paroi (**5**) de fond et deux retours (**6**) en équerre ;
- au moins une marche (**4**) reliant transversalement les montants (**3**), cette marche (**4**) présentant en section un profil en U et ayant une âme (**7**) et deux rebords (**8**) qui bordent l'âme (**7**) ;
- au moins une console (**9**) d'équerrage joignant la marche (**4**) à l'un au moins des montants (**3**), chaque console (**9**) étant fixée à un retour (**6**) en équerre d'un montant (**3**) et à un rebord (**8**) de la marche (**4**) ;
et en outre un dispositif (**10**) de renfort à rainure (**11**) et languette (**12**) entre la marche (**4**) et la console (**9**),
cette échelle étant **caractérisée en ce que** la languette (**12**) est formée par une lame de matière qui s'étend transversalement en saillie sur la marche (**4**) ou sur la console (**9**), et **en ce que** la rainure (**11**) est formée en creux de manière complémentaire à la languette (**12**) dans une paroi de la console (**9**) ou, respectivement, dans une paroi de la marche (**4**), par une partie en U de cette paroi de la console (**9**), ou respectivement, de la marche (**4**), cette partie en U recevant la languette (**12**).

2. Echelle (**1**) selon la revendication 1, **caractérisée en ce que** la languette (**12**) est formée en saillie à partir d'une face inférieure d'une âme (**7**) de la marche (**4**).

3. Echelle (**1**) selon la revendication 2, **caractérisée en ce que** la console (**9**) comprend un boîtier (**14**) propre à venir s'emboîter dans la marche (**4**), et **en ce que** la rainure (**11**) est formée en creux dans une paroi (**15**) supérieure du boîtier (**14**).

4. Echelle (**1**) selon la revendication 3, **caractérisée en ce que** la console (**9**) comprend en outre un étai (**21**) reliant le boîtier (**14**) au montant (**3**).

5. Echelle (**1**) selon la revendication 4, **caractérisée en ce que** l'étai (**21**) présente une extrémité (**23**) supérieure fixée au boîtier (**14**), et une extrémité (**24**) inférieure fixée au montant (**3**).

6. Echelle (**1**) selon la revendication 5, **caractérisée en ce que** l'extrémité (**23)** supérieure de l'étai (**21**) est munie d'une échancrure (**25**) emboîtée sur la languette (**12**).

7. Echelle (**1**) selon la revendication 2, **caractérisée en ce que** la console (**9**) se présente sous forme d'une pièce monobloc comprenant une paroi (**15**) supérieure dans laquelle est formée la rainure (11), et deux parois (**17**) latérales sensiblement triangulaires fixées à la marche (**4**) et au montant (**3**).

8. Echelle (**1**) selon la revendication 2, **caractérisée en ce que** la console (**9**) se présente sous forme d'une pièce monobloc comprenant une paroi (**15**) supérieure sur un bord libre de laquelle est formée la rainure (**11**), et une paroi (**17**) latérale sensiblement triangulaire fixée à la marche (**4**) et au montant (**3**).

9. Echelle (**1**) selon la revendication 1, **caractérisée en ce que** la languette (**12**) est formée en saillie à partir d'une face interne d'un rebord (**8**) de la marche (**4**), et **en ce que** la console (**9**) présente une section (**28**) supérieure dans laquelle est creusée la rainure (**11**).

10. Echelle (**1**) selon la revendication 9, **caractérisée en ce que** la marche (**4**) présente une lèvre (**33**) qui s'étend en regard du rebord (**8**), propre avec celui-ci à enserrer la section (**28**) supérieure de la console (**9**).

## Patentansprüche

1. Leiter (1), umfassend:
- ein Paar Holme (3) mit U-förmigem Querschnitt, die eine Bodenwand (5) und zwei rechtwinklige Abwinklungen (6) aufweisen;
- wenigstens eine Stufe (4), welche die Holme (3) quer verbindet, wobei diese Stufe (4) im Querschnitt ein U-förmiges Profil aufweist und einen Steg (7) und zwei Randleisten (8), welche den Steg (7) einfassen, aufweist;
- wenigstens eine Konsole (9) zur Auswinkelung, welche die Stufe (4) mit wenigstens einem der Holme (3) verbindet, wobei jede Konsole (9) an einer rechtwinkligen Abwinklung (6) eines Holms (3) und an einer Randleiste (8) der Stufe (4) befestigt ist;
und außerdem eine Verstärkungsvorrichtung (10) mit Nut (11) und Feder (12) zwischen der Stufe (4) und der Konsole (9),
wobei diese Leiter **dadurch gekennzeichnet ist, dass** die Feder (12) von einem Materialplättchen gebildet wird, welches sich in Querrichtung vorstehend an der Stufe (4) oder an der Konsole (9) erstreckt, und dadurch, dass die Nut (11) auf eine zu der Feder (12) komplementäre Weise in eine Wand der Konsole (9) bzw. eine Wand der Stufe (4) als ein U-förmiger Abschnitt dieser Wand der Konsole (9) bzw. der Stufe (4) eingeformt ist, wobei dieser U-förmige Abschnitt die Feder (12) aufnimmt.

2. Leiter (1) nach Anspruch 1, **dadurch gekennzeichnet, dass** die Feder (12) von einer Unterseite eines Stegs (7) der Stufe (4) vorstehend ausgebildet ist.

3. Leiter (1) nach Anspruch 2, **dadurch gekennzeichnet, dass** die Konsole (9) ein Gehäuse (14) umfasst, das dafür eingerichtet ist, sich in die Stufe (4) einzufügen, und dadurch, dass die Nut (11) in eine obere Wand (15) des Gehäuses (14) eingeformt ist.

4. Leiter (1) nach Anspruch 3, **dadurch gekennzeichnet, dass** die Konsole (9) außerdem eine Strebe (21) umfasst, welche das Gehäuse (14) mit dem Holm (3) verbindet.

5. Leiter (1) nach Anspruch 4, **dadurch gekennzeichnet, dass** die Strebe (21) ein oberes Ende (23), das an dem Gehäuse (14) befestigt ist, und ein unteres Ende (24), das an dem Holm (3) befestigt ist, aufweist.

6. Leiter (1) nach Anspruch 5, **dadurch gekennzeichnet, dass** das obere Ende (23) der Strebe (21) mit einer Aussparung (25) ausgestattet ist, die auf die Feder (12) aufgesteckt wird.

7. Leiter (1) nach Anspruch 2, **dadurch gekennzeichnet, dass** die Konsole (9) die Form eines einstückigen Teils aufweist, das eine obere Wand (15), in welcher die Nut (11) ausgebildet ist, und zwei im Wesentlichen dreieckige seitliche Wände (17), die an der Stufe (4) und an dem Holm (3) befestigt sind, umfasst.

8. Leiter (1) nach Anspruch 2, **dadurch gekennzeichnet, dass** die Konsole (9) die Form eines einstückigen Teils aufweist, das eine obere Wand (15) umfasst, wobei auf einem freien Rand derselben die Nut (11) ausgebildet ist, und eine im Wesentlichen dreieckige seitliche Wand (17), die an der Stufe (4) und an dem Holm (3) befestigt ist.

9. Leiter (1) nach Anspruch 1, **dadurch gekennzeichnet, dass** die Feder (12) von einer Innenseite einer Randleiste (8) der Stufe (4) vorstehend ausgebildet ist, und dadurch, dass die Konsole (9) einen oberen Abschnitt (28) aufweist, in welchen die Nut (11) eingeformt ist.

10. Leiter (1) nach Anspruch 9, **dadurch gekennzeichnet, dass** die Stufe (4) eine Lippe (33) aufweist, welche sich gegenüber der Randleiste (8) erstreckt und dafür eingerichtet ist, mit dieser den oberen Abschnitt (28) der Konsole (9) zu umspannen.

## Claims

1. Ladder (**1**) comprising:
- a pair of U-section uprights (**3**), having a bottom wall (**5**) and two right-angle returns (**6**);
- at least one step (**4**) transversely connecting the uprights (**3**), this step (**4**) having a U-section profile and having a web (**7**) and two flanges (**8**) flanking the web (**7**);
- at least one squaring bracket (**9**) joining the step (**4**) to at least one of the uprights (**3**), each bracket (**9**) being fixed to a right-angle return (**6**) of an upright (**3**) and to a flange (**8**) of the step (**4**);
and also a tongue (**12**) and groove (**11**) reinforcing device (**10**) between the step (**4**) and the bracket (**9**),
this ladder being **characterized in that** the tongue (**12**) is formed by a strip of material which extends transversely as a projection from the step (**4**) or from the bracket (**9**), and **in that** the groove (**11**) is formed as a recess that complements the tongue (**12**) in a wall of the bracket (**9**) or, respectively, in a wall of the step (**4**), in the form of a U-shaped part of this wall of the bracket (**9**) or, respectively, of the step (**4**), this U-shaped part accepting the tongue (**12**).

2. Ladder (**1**) according to Claim 1, **characterized in that** the tongue (**12**) is formed as a projection from a lower face of a web (**7**) of the step (**4**).

3. Ladder (**1**) according to Claim 2, **characterized in that** the bracket (**9**) comprises a box housing (**14**) capable of fitting into the step (**4**), and **in that** the groove (**11**) is formed as a recess in an upper wall (**15**) of the box housing (**14**).

4. Ladder (**1**) according to Claim 3, **characterized in that** the bracket (**9**) also comprises a stay (**21**) connecting the box housing (**14**) to the upright (**3**).

5. Ladder (**1**) according to Claim 4, **characterized in that** the stay (**21**) has an upper end (**23**) fixed to the box housing (**14**) and a lower end (**24**) fixed to the upright (**3**).

6. Ladder (**1**) according to Claim 5, **characterized in that** the upper end (**23**) of the stay (**21**) is provided with a notch (**25**) fitted over the tongue (**12**).

7. Ladder (**1**) according to Claim 2, **characterized in that** the bracket (**9**) takes the form of a one-piece component comprising an upper wall (**15**) in which the groove (**11**) is formed, and two substantially triangular lateral walls (**17**) which are fixed to the step (**4**) and to the upright (**3**).

8. Ladder (**1**) according to Claim 2, **characterized in that** the bracket (**9**) takes the form of a one-piece component comprising an upper wall (**15**) on a free edge of which the groove (**11**) is formed, and a substantially triangular lateral wall (**17**) fixed to the step (**4**) and to the upright (**3**).

9. Ladder (**1**) according to Claim 1, **characterized in that** the tongue (**12**) is formed as a projection from an internal face of a flange (**8**) of the step (**4**), and **in that** the bracket (**9**) has an upper section (**28**) in which the groove (**11**) is hollowed.

10. Ladder (**1**) according to Claim 9, **characterized in that** the step (**4**) has a lip (**33**) extending facing the flange (**8**) and able with the latter to grip the upper section (**28**) of the bracket (**9**).
